# EUROPÄISCHE PATENTANMELDUNG

(11) **EP 4 603 711 A1**
(43) Veröffentlichungstag der Anmeldung: **20.08.2025**
(21) Anmeldenummer: 25158085.8
(22) Anmeldetag: 14.02.2025
(51) Int. Cl.: F04D 29/70, F04D 29/44, F04D 29/54, F04D 29/66

(54) **STRÖMUNGSGITTER FÜR EIN LÜFTUNGSGERÄT UND LÜFTUNGSGERÄT**

(30) Priorität: 16.02.2024 DE 102024104459
(71) Anmelder: Stiebel Eltron GmbH & Co. KG, 37603 Holzminden (DE)
(72) Erfinder: Beverungen, Johannes, 37671 Höxter (DE); Zibart, Alexander, 32805 Horn-Bad Meinberg (DE)

(57) **Zusammenfassung**

Die Erfindung betrifft ein Strömungsgitter 100 zur Befestigung an einem Lüftergehäuse eines Lüftungsgeräts, wobei das Strömungsgitter 100 einen Außenbereich 120 und einen Zentralbereich 130 aufweist, wobei der Außenbereich den Zentralbereich umgibt, wobei das Strömungsgitter in dem Außenbereich eine Vielzahl von radialen Leitschaufeln 160 umfasst, die radial auf den Zentralbereich des Strömungsgitters zulaufen, und eine Vielzahl von zentrischen Leitschaufeln 170, die zumindest teilweise zentrisch um den Zentralbereich des Strömungsgitters verlaufen, wobei der Außenbereich wenigstens einen ersten Teilabschnitt 140 und einen weiteren Teilabschnitt 150 umfasst, wobei wenigstens eine der Vielzahl von zentrischen Leitschaufeln wenigstens in dem ersten Teilabschnitt des Außenbereichs unterbrochen ist und wobei in dem ersten Teilabschnitt des Außenbereichs weniger radiale Leitschaufeln angeordnet sind als in dem weiteren Teilabschnitt. Dies ermöglicht eine Effizienzerhöhung des Lüftungsgeräts mit gleichzeitiger Schallleistungspegelreduzierung.

## Beschreibung

Die vorliegende Erfindung betrifft das Gebiet von Lüftungsgeräten und insbesondere ein Strömungsgitter zur Verwendung bei einem Lüftungsgerät.

Lüftungsgeräte werden immer mehr auch in Privathäusern eingesetzt. Dabei ist es notwendig, die Lüftungsgeräte immer weiter zu optimieren, insbesondere, eine Effizienz des Lüftungsgerätes zu steigern und einen Schallleistungspegel zu minimieren.

Der Schallleistungspegel, d.h. Lautstärke, eines Lüftungsgeräts hängt erheblich von der Luftführung durch das Lüftungsgerät ab. Diese beginnt bereits bei Eingang der Luft in das Lüftungsgerät, wobei der Eingang des Lüftungsgeräts üblicherweise von einem Strömungsgitter bedeckt ist.

Hier ist es gewünscht, ein Anströmverhalten der Luft zum Laufrad (Lüfter) durch die Geometrie des Strömungsgitters zu verbessern, um die Effizienz des Lüfters bzw. des Lüftungsgeräts zu erhöhen dabei den Schallleistungspegel zu reduzieren.

Ein der vorliegenden Erfindung zugrundeliegendes Ziel ist, eine elektrische Effizienz des Lüftungsgeräts zu verbessern und/oder einen Schallleistungspegel zu reduzieren und dabei die elektrische Effizienz des Lüftungsgeräts nicht zu verschlechtern oder sogar zu verbessern.

Es ist daher gewünscht, eine Lösung vorzustellen, die die obigen Probleme adressiert.

Erfindungsgemäß wird nach einem ersten Aspekt ein Strömungsgitter vorgeschlagen, wie es in Anspruch 1 definiert ist, nämlich ein Strömungsgitter zur Befestigung an einem Lüftergehäuse eines Lüftungsgeräts, wobei das Strömungsgitter einen Außenbereich und einen Zentralbereich aufweist, wobei der Außenbereich den Zentralbereich umgibt, wobei das Strömungsgitter in dem Außenbereich eine Vielzahl von radialen Leitschaufeln umfasst, die radial auf den Zentralbereich des Strömungsgitters zulaufen, und eine Vielzahl von zentrischen Leitschaufeln, die zumindest teilweise zentrisch um den Zentralbereich des Strömungsgitters verlaufen, wobei der Außenbereich wenigstens einen ersten Teilabschnitt und einen weiteren Teilabschnitt umfasst, wobei wenigstens eine der Vielzahl von zentrischen Leitschaufeln wenigstens in dem ersten Teilabschnitt des Außenbereichs unterbrochen ist und wobei in dem ersten Teilabschnitt des Außenbereichs weniger radiale Leitschaufeln angeordnet sind als in dem weiteren Teilabschnitt, insbesondere pro Flächeneinheit.

Das erfindungsgemäße Strömungsgitter ermöglicht eine Erhöhung der elektrischen Effizienz des Lüftungsgeräts und eine gleichzeitige Reduzierung eines Schallleistungspegels des Lüftungsgeräts.

Das Strömungsgitter ist zur Befestigung an einem Lüftergehäuse eines Lüftungsgeräts vorgesehen und eingerichtet. Insbesondere ist das Strömungsgitter zur Befestigung an einer Differenzdruckdüse, die als Teil eines Lüftergehäuses angesehen werden kann, vorgesehen und eingerichtet.

Das Strömungsgitter weist einen Außenbereich und einen Zentralbereich auf, wobei der Außenbereich den Zentralbereich umgibt. Insbesondere entspricht der Außenbereich und der Zentralbereich Bereichen des Strömungsgitters, gesehen von einer Vorderseite des Strömungsgitters bei fachgemäßer Befestigung des Strömungsgitters an dem Lüftergehäuse des Lüftungsgeräts. Der Zentralbereich kann als im Wesentlichen rund verstanden werden kann, wobei dann Teilabschnitte des Außenbereichs als Teilabschnitte eines Kreisrings verstanden werden können.

Das Strömungsgitter ist zumindest teilweise kreisförmig, wobei "teilweise kreisförmig" bedeutet, dass eine äußere Kontur des Strömungsgitters durch einen Kreis bzw. einen Kreisbogen definiert werden kann.

Das Strömungsgitter umfasst in dem Außenbereich eine Vielzahl von radialen Leitschaufeln, die radial auf den Zentralbereich des Strömungsgitters zulaufen. Insbesondere laufen die Vielzahl von radialen Leitschaufeln von der äußeren Kante des Strömungsgitters bis zu dem Zentralbereich, wobei sie bevorzugt nicht in den Zentralbereich hinein laufen. Die äußere Kante des Strömungsgitters wird durch die radialen Leitschaufeln definiert. Bevorzugt laufen die radialen Leitschaufeln auf einen Mittepunkt des Zentralbereichs bzw. des Strömungsgitters zu.

Weiter umfasst das Strömungsgitter eine Vielzahl von zentrischen Leitschaufeln, die zumindest teilweise zentrisch um den Zentralbereich des Strömungsgitters verlaufen. "Zumindest teilweise zentrisch" bedeutet hier, dass die zentrischen Leitschaufeln wenigstens in Teilabschnitten zentrisch um den Zentralbereich des Strömungsgitters verlaufen.

Das erfindungsgemäße Strömungsgitter zeichnet sich insbesondere dadurch aus, dass wenigstens eine der Vielzahl von inneren zentrischen Leitschaufeln wenigstens in einem ersten Teilabschnitt unterbrochen ist. "Unterbrochen" bedeutet, dass die wenigstens eine der Vielzahl von zentrischen Leitschaufeln nicht in einem vollen Umfang, sondern teilweise, zentrisch um den Mittelpunkt verläuft.

Anders ausgedrückt umfasst das Strömungsgitter wenigstens einen Teilabschnitt (wenigstens den ersten Teilabschnitt), in dem keine zentrischen Leitschaufeln vorgesehen sind.

Der Außenbereich kann in verschiedene Teilabschnitte eingeteilt werden, insbesondere umfasst der Außenbereich wenigstens einen ersten Teilabschnitt und einen weiteren Teilabschnitt. In den Teilabschnitten sind die Vielzahl von radialen Leitschaufeln und die Vielzahl von zentrischen Leitschaufeln angeordnet. Ein Teilabschnitt des Außenbereichs entspricht dabei einem Teilabschnitt eines Kreisrings, der durch den Außenbereich definiert wird.

In dem ersten Teilabschnitt des Außenbereichs sind weniger radiale Leitschaufeln angeordnet als in dem weiteren Teilabschnitt. Insbesondere entspricht der Platz, den der erste Teilabschnitt für radiale Leitschaufeln zur Verfügung stellt, bevorzugt wenigstens 20 % und maximal 60 %, beispielsweise 20 bis 40 % des Außenbereichs. Der weitere Teilabschnitt umfasst insbesondere einen dritten Teilabschnitt und einen vierten Teilabschnitt (s. unten), wobei der Platz, den der erste Teilabschnitt für radiale Leitschaufeln aufweist, bevorzugt im Wesentlichen gleich groß ist wie der Platz, den der dritte Teilabschnitt und der vierte Teilabschnitt jeweils für radiale Leitschaufeln aufweist. Es ist bevorzugt, dass keine radialen Leitschaufeln oder eine radiale Leitschaufel in dem ersten Teilabschnitt angeordnet ist. Es sei hier bereits angemerkt, dass nicht jeder Teilabschnitt Leitschaufeln umfassen muss, insbesondere können in dem ersten Teilabschnitt auch keine Leitschaufeln (d.h. keine radialen Leitschaufeln und keine zentrischen Leitschaufeln) angeordnet sein.

Der Außenbereich umfasst dabei bevorzugt vier Teilabschnitte, wobei zwei sich gegenüberliegende Teilabschnitte weiter bevorzugt gleich ausgestaltet sind, d. h., eine gleiche Anzahl von radialen Leitschaufeln und zentrischen Leitschaufeln umfasst, die besonders bevorzugt gleich angeordnet sind.

In einer vorteilhaften Ausgestaltung eines Aspekts der Erfindung umfasst das Strömungsgitter einen Kreisring, der um den Zentralbereich angeordnet ist. Der Kreisring ist damit zwischen dem Zentralbereich und dem Außenbereich angeordnet. Der Kreisring erstreckt sich entlang einer Strömungsrichtung von Luft durch das Strömungsgitter, d. h., er ragt in das Strömungsgitter hinein. Durch den Kreisring wird eine im Wesentlichen runde Öffnung definiert. Bevorzugt sind in der runden Öffnung keine zentrischen Leitschaufeln und keine radialen Leitschaufeln angeordnet.

In einer bevorzugten Variante der obigen Ausgestaltung weist der Kreisring entlang der Strömungsrichtung von Luft durch das Strömungsgitter wenigstens eine weitere Öffnung, bevorzugt zwei weitere Öffnungen, auf. Insbesondere sind die eine weitere Öffnung oder die zwei weiteren Öffnungen rechteckig ausgestaltet und/oder neben dem ersten Teilabschnitt und/oder dem ersten Teilabschnitt und einem zweiten Teilabschnitt (s. unten) angeordnet, d. h., neben einem Teilabschnitt, in dem wenigstens eine der Vielzahl von zentrischen Leitschaufeln unterbrochen ist und in dem weniger radiale Leitschaufeln angeordnet sind als in dem weiteren Teilabschnitt.

In einer weiteren bevorzugten Variante der obigen Ausgestaltung ist der Kreisring entlang der Strömungsrichtung von Luft durch das Strömungsgitter trichterförmig ausgestaltet. Das Strömungsgitter weist dabei eine äußere Öffnung und eine innere Öffnung des Kreisrings auf, wobei die äußere Öffnung bei bestimmungsgemäßer Verwendung nach außen, d.h. von dem Lüftungsgerät weg angeordnet ist und die innere Öffnung nach innen, d.h. zu dem Lüftungsgerät hin angeordnet ist. Dabei ist ein Innendurchmesser einer äußeren Öffnung des Kreisrings größer als ein Innendurchmesser der inneren Öffnung des Kreisrings. Bevorzugt weist der Kreisring wenigstens drei unterschiedliche Innendurchmesser auf.

In einer weiteren bevorzugten Ausgestaltung ist die wenigstens eine der Vielzahl von zentrischen Leitschaufeln in einem dem ersten Teilabschnitt des Außenbereichs gegenüberliegenden zweiten Teilabschnitt des Außenbereichs unterbrochen. D. h., das Strömungsgitter weist bevorzugt einen ersten Teilabschnitt des Außenbereichs und einen zweiten Teilabschnitt des Außenbereichs auf, die einander gegenüberliegen, und in denen wenigstens eine der Vielzahl von zentrischen Leitschaufeln unterbrochen ist. Insbesondere ist dann bevorzugt, dass in dem ersten Teilabschnitt des Außenbereichs und in dem zweiten Teilabschnitt des Außenbereichs jeweils weniger radiale Leitschaufeln angeordnet sind als in dem weiteren Teilabschnitt. Die oben genannten bevorzugten Merkmale des ersten Teilabschnitts gelten auch bevorzugt für den zweiten Teilabschnitt.

Insbesondere ist bevorzugt, dass der weitere Teilabschnitt des Außenbereichs einen dritten Teilabschnitt des Außenbereichs umfasst, der zwischen dem ersten Teilabschnitt des Außenbereichs und dem zweiten Teilabschnitt des Außenbereichs angeordnet ist, und einen dem dritten Teilabschnitt des Außenbereichs gegenüberliegenden vierten Teilabschnitt des Außenbereichs, der zwischen dem ersten Teilabschnitt des Außenbereichs und dem zweiten Teilabschnitt des Außenbereichs angeordnet ist.

Dabei ist besonders bevorzugt, dass die Vielzahl von zentrischen Leitschaufeln in dem dritten Teilabschnitt und dem vierten Teilabschnitt angeordnet sind und in dem ersten Teilabschnitt und dem zweiten Teilabschnitt unterbrochen sind. Zusätzlich oder alternativ sind in dem ersten Teilabschnitt und dem zweiten Teilabschnitt des Außenbereichs jeweils weniger radiale Leitschaufeln angeordnet als jeweils in dem dritten Teilabschnitt und dem vierten Teilabschnitt.

In einer weiteren Ausgestaltung der Erfindung ist wenigstens eine der Vielzahl von radialen Leitschaufeln mit einem Vordrall versehen. "Mit einem Vordrall versehen" bedeutet, dass die wenigstens eine der Vielzahl von radialen Leitschaufeln einen Vordrall erzeugt, z. B. durch eine gewölbte Oberfläche (Krümmung), einen Winkel schräg zur Strömungsrichtung von Luft durch das Strömungsgitter (Kippung) etc. Insbesondere ist bevorzugt, dass alle der Vielzahl von radialen Leitschaufeln, besonders bevorzugt all der Vielzahl von radialen Leitschaufeln, die in dem weiteren Teilabschnitt angeordnet sind, mit einem Vordrall versehen sind.

In einer bevorzugten Variante der obigen Ausgestaltung beträgt der Vordrall 8° bis 10°, wobei der Vordrall bevorzugt durch eine Krümmung der radialen Leitschaufeln von 8° bis 10° vorgesehen ist. Zusätzlich ist der Vordrall bevorzugt entgegen einer Drehrichtung eines Lüfters des Lüftungsgeräts an den radialen Leitschaufeln angebracht.

In einer weiteren bevorzugten Ausgestaltung der Erfindung ist das Strömungsgitter als Strömungsgleichrichter ausgestaltet.

In einer anderen vorteilhaften Ausgestaltung eines Aspekts der Erfindung weist das Strömungsgitter ein Befestigungsmittel zur Befestigung an dem Lüftungsgerät auf. Bevorzugt ist das Befestigungsmittel an einer äußeren Kante des Strömungsgitters angeordnet. Weiter umfasst das Befestigungsmittel bevorzugt Öffnungen, besonders bevorzugt vier Öffnungen zur Befestigung, insbesondere Verschraubung, des Strömungsgitters an dem Lüftergehäuse bzw. der Differenzdruckdüse des Lüftungsgeräts zu befestigen.

Erfindungsgemäß wird nach einem weiteren Aspekt ein Lüftungsgerät vorgeschlagen, wie es in Anspruch 10 definiert ist, nämlich ein Lüftungsgerät mit einer Differenzdruckdüse, wobei das Lüftungsgerät ein Strömungsgitter nach einem der obigen oder unteren Ausführungsformen umfasst. Das Strömungsgitter ist an einer Saugseite des Lüftungsgeräts angeordnet, insbesondere befestigt, z.B. über die Befestigungsmittel, wie oben beschrieben. Besonders bevorzugt ist das Strömungsgitter an der Differenzdruckdüse angeordnet, insbesondere befestigt, zum Beispiel verschraubt.

Merkmale vorteilhafter Ausführungsformen der Erfindung sind insbesondere in den Unteransprüchen definiert, wobei weitere vorteilhafte Merkmale, Ausführungen und Ausgestaltungen für den Fachmann zudem aus den obigen Erläuterungen und der folgenden Diskussion zu entnehmen sind.

Im Folgenden wird die vorliegende Erfindung anhand von in den Figuren dargestellten Ausführungsbeispielen weiter illustriert und erläutert. Hierbei zeigt
- Fig. 1: eine schematische Darstellung zur Illustration eines ersten Ausführungsbeispiels des erfindungsgemäßen Lüftungsgeräts von vorne,
- Fig. 2: eine schematische Darstellung zur Illustration des ersten Ausführungsbeispiels des erfindungsgemäßen Lüftungsgeräts von schräg vorne,
- Fig. 3a: eine schematische Darstellung zur Illustration eines ersten Ausführungsbeispiels des erfindungsgemäßen Strömungsgitters von vorne,
- Fig. 3b: eine schematische Darstellung zur Illustration des ersten Ausführungsbeispiels des erfindungsgemäßen Strömungsgitters von hinten,
- Fig. 4a: eine perspektivische Darstellung zur Illustration des ersten Ausführungsbeispiels des erfindungsgemäßen Strömungsgitters von schräg vorne,
- Fig. 4b: eine perspektivische Darstellung zur Illustration des ersten Ausführungsbeispiels des erfindungsgemäßen Strömungsgitters von schräg hinten, und
- Fig. 5: eine schematische Darstellung zur Illustration des ersten Ausführungsbeispiels des erfindungsgemäßen Strömungsgitters im Querschnitt.

In den beiliegenden Zeichnungen sowie den Erläuterungen zu diesen Zeichnungen sind einander entsprechende bzw. in Beziehung stehende Elemente - soweit zweckdienlich - mit jeweils entsprechenden oder ähnlichen Bezugszeichen gekennzeichnet, auch wenn sie in unterschiedlichen Ausführungsbeispielen zu finden sind.

Fig. 1 zeigt eine schematische Darstellung zur Illustration eines ersten Ausführungsbeispiels des erfindungsgemäßen Lüftungsgeräts von vorne und Fig. 2 zeigt eine schematische Darstellung zur Illustration des ersten Ausführungsbeispiels des erfindungsgemäßen Lüftungsgeräts von schräg vorne.

Das Lüftungsgerät 200 umfasst ein Lüftergehäuse 210 und ein Strömungsgitter 100. Das Lüftungsgerät 200 umfasst zudem einen Lüfter (nicht gezeigt) der in Fig. 1 und Fig. 2 hinter dem Strömungsgitter 100 angeordnet ist. Das Lüftungsgerät 200 umfasst weiter eine Differenzdruckdüse 220, die zum Lüftergehäuse 210 gezählt werden kann. An der Differenzdruckdüse 220 ist ein Messrohr 230 angeordnet.

Das Strömungsgitter 100 ist zur Befestigung an dem Lüftergehäuse 210 vorgesehen und eingerichtet. Das Strömungsgitter 100 umfasst bevorzugt vier Öffnungen (nicht gezeigt), durch die das Strömungsgitter 100 an der Differenzdruckdüse 220 befestigt, insbesondere verschraubt, werden kann.

Das Strömungsgitter 100 wird anhand der folgenden Figuren weiter im Detail beschrieben.

Fig. 3a zeigt eine schematische Darstellung zur Illustration eines ersten Ausführungsbeispiels des erfindungsgemäßen Strömungsgitters von vorne und Fig. 3b eine schematische Darstellung zur Illustration des ersten Ausführungsbeispiels des erfindungsgemäßen Strömungsgitters von hinten.

Das Strömungsgitter 100 weist einen Außenbereich 120 und einen Zentralbereich 130 auf, wobei der Außenbereich 120 den Zentralbereich 130 zumindest teilweise umgibt.

Das Strömungsgitter 100 umfasst in dem Außenbereich 120 eine Vielzahl von radialen Leitschaufeln 160, die radial auf den Zentralbereich 130 des Strömungsgitters 100 zulaufen. Weiter umfasst das Strömungsgitter 100 eine Vielzahl von zentrischen Leitschaufeln 170, die zumindest teilweise zentrisch um den Zentralbereich 130 des Strömungsgitters 100 verlaufen.

Im Zusammenhang mit Fig. 3a werden jetzt die Teilabschnitte beschrieben, wobei im Zusammenhang mit Fig. 3b der Kreisring beschrieben wird.

Der Außenbereich 120 umfasst wenigstens einen ersten Teilabschnitt 140 (entspricht dem linken oder rechten Teilabschnitt in Fig. 3a) und einen weiteren Teilabschnitt 150 (entspricht dem oberen und unteren Teilabschnitt in Fig. 3a und 3b).

Wenigstens eine der Vielzahl von zentrischen Leitschaufeln 170 ist in dem ersten Teilabschnitt 140 des Außenbereichs 120 unterbrochen. Weiter sind in dem ersten Teilabschnitt 140 des Außenbereichs 120 weniger (hier keine) radiale Leitschaufeln 160 angeordnet als in dem weiteren Teilabschnitt 150.

In der gezeigten Ausführungsform ist die wenigstens eine der Vielzahl von zentrischen Leitschaufeln 170, hier zwei, auch in einem dem ersten Teilabschnitt 140 des Außenbereichs 120 gegenüberliegenden zweiten Teilabschnitt 141 des Außenbereichs 120 unterbrochen. Weiter umfasst der weitere Teilabschnitt 150 des Außenbereichs 120 einen dritten Teilabschnitt 151 (unten in Fig. 3a), der zwischen dem ersten Teilabschnitt 140 und dem zweiten Teilabschnitt 141 angeordnet ist und einen dem dritten Teilabschnitt 151 des Außenbereichs 120 gegenüberliegenden vierten Teilabschnitt 152 des Außenbereichs 120 (in Fig. 3a oben), der ebenfalls zwischen dem ersten Teilabschnitt 140 und dem zweiten Teilabschnitt 141 angeordnet ist.

Das Strömungsgitter 100 kann entsprechend einer Uhr in zwölf Teilabschnitte eingeteilt werden, insbesondere kann der Außenbereich 120 in zwölf Teilabschnitte eingeteilt werden. Die 12 Uhr Position entspricht dabei einem Zwölftel des Strömungsgitters 100 bzw. des Außenbereichs 120, der nach oben gerichtet ist, die 3 Uhr Position entspricht einem Zwölftel des Strömungsgitters 100 bzw. des Außenbereichs 120, der nach rechts gerichtet ist, usw.

Der erste Teilabschnitt entspricht nach dieser Definition der 3 Uhr Position und jeweils einer Hälfte der 2 Uhr Position der 4 Uhr Position. Der zweite Teilabschnitt entspricht dann der 9 Uhr Position und jeweils einer Hälfte der 8 Uhr Position und der 10 Uhr Position. Weiter entspricht der dritte Teilabschnitt der 5 Uhr Position, der 6 Uhr Position, der 7 Uhr Position und jeweils der anderen Hälfte der 5 Uhr Position und der 8 Uhr Position. Der vierte Teilabschnitt entspricht dann der 11 Uhr Position, der 12 Uhr Position, der 1 Uhr Position und jeweils der anderen Hälfte der 10 Uhr Position und der 2 Uhr Position. Der erste Teilabschnitt kann dabei auch mit dem zweiten Teilabschnitt vertauscht sein, sowie der dritte Teilabschnitt mit dem vierten Teilabschnitt.

Bevorzugt ist wenigstens eine, besonders bevorzugt alle, der Vielzahl von radialen Leitschaufeln 160 mit einem Vordrall versehen. Insbesondere wird der Vordrall durch eine Krümmung, besonders bevorzugt eine 8°- bis 10°-Krümmung, der radialen Leitschaufeln ausgeführt. Zusätzlich oder alternativ ist bevorzugt der Vordrall entgegen einer Drehrichtung eines Lüfters des Lüftungsgeräts 200 an die radialen Leitschaufeln 160 angebracht.

Das Strömungsgitter 100 umfasst einen Kreisring 180, der um den Zentralbereich 130 angeordnet ist und sich entlang einer Strömungsrichtung von Luft durch das Strömungsgitter 100 über eine Tiefe des Strömungsgitters 100 erstreckt (in Fig. 3b in das Strömungsgitter auf den Betrachter zu). Durch den Kreisring 180 wird eine im Wesentlichen runde Öffnung definiert, wobei insbesondere in der runden Öffnung keine radialen Leitschaufeln oder zentrischen Leitschaufeln angeordnet sind.

Der Kreisring 180 weist entlang der Strömungsrichtung von Luft durch das Strömungsgitter 100 wenigstens eine weitere Öffnung, bevorzugt zwei weitere Öffnungen 181, auf.

Insbesondere ist der Kreisring 180 entlang der Strömungsrichtung von Luft durch das Strömungsgitter 100 trichterförmig und weist bevorzugt wenigstens drei unterschiedliche Innendurchmesser auf.

Das Strömungsgitter 100 ist als Strömungsgleichrichter ausgestaltet.

Fig. 4a zeigt eine perspektivische Darstellung zur Illustration des ersten Ausführungsbeispiels des erfindungsgemäßen Strömungsgitters von schräg vorne und Fig. 4b zeigt eine weitere perspektivische Darstellung zur Illustration des ersten Ausführungsbeispiels des erfindungsgemäßen Strömungsgitters von schräg hinten.

Hier ist insbesondere die Anordnung und Form der radialen Leitschaufeln 160 und der zentrischen Leitschaufeln 170 zu erkennen. Dabei lässt sich auch erkennen, dass die äußere Kontur des Strömungsgitters im Außenbereich durch die radialen Leitschaufeln definiert wird. Deswegen können die radialen Leitschaufeln auch als tangentiale Leitschaufeln verstanden werden.

Im vorliegenden Fall werden durch die radialen Leitschaufeln 160 und die zentrischen Leitschaufeln 170 eine äußere Kontur des Außenbereichs 120 des Strömungsgitters 100 definiert. Insbesondere ist die äußere Kontur in dem Außenbereich 120 des Strömungsgitters 100 konvex.

Fig. 5 zeigt eine schematische Darstellung zur Illustration des ersten Ausführungsbeispiels des erfindungsgemäßen Strömungsgitters im Querschnitt.

Auch hier lässt sich die äußere Kontur des Strömungsgitters 100 erkennen. Zudem lassen sich die Leitschaufeln, d.h. die Vielzahl von radialen Leitschaufeln 160 und die Vielzahl von zentrischen Leitschaufeln 170 erkennen, die im Außenbereich 120 des Strömungsgitters 100 angeordnet sind. Außerdem ist im Zentralbereich 130 der Kreisring 180 im Querschnitt zu sehen. Eine Tiefe des Kreisrings 180 entspricht dabei einer Tiefe des gesamten Strömungsgitters 100.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind.

Es folgen weitere Überlegungen zu der Erfindung.

Es wird ein Strömungsgitter für ein Lüftungsgerät vorgeschlagen, welches bevorzugt aus Kunststoff besteht und weiter bevorzugt durch Spritzgussverfahren hergestellt wird. Das Lüftungsgerät umfasst dabei vorzugsweise einen Lüfter, der in einem Spiralgehäuse angeordnet ist, und eine Differenzdruckdüse. Das Strömungsgitter, auch Flow Grid genannt, wird vorzugsweise auf einer Saugseite des Lüfters montiert. In einer bevorzugten Ausführung wird das Strömungsgitter in vorgesehene Befestigungspunkte, die sich an der Differenzdruckdüse des Lüftungsgeräts befinden, mit dem Vorderteil des Spiralgehäuses verschraubt.

Das Strömungsgitter ist bevorzugt ein Strömungsgleichrichter, welches die Aufgabe hat, bei der anzusaugenden Luft im Düsenbereich die Wirbel zu brechen und die in das Lüftungsgerät bzw. den Lüfter eintretende Luft gleichmäßig auf die Schaufeln des Lüfters zu verteilen.

Durch den Einsatz des Strömungsgitters wird das Anströmverhalten der Luft zum Lüfter hin deutlich verbessert. Dies hat zur Folge, dass die elektrische Effizienz des Lüfters bei gleichem Volumenstrom steigt und dadurch entsprechend die Leistungsaufnahme reduziert werden kann. Gleichzeitig wird durch die bessere Anströmung in den Lüfter, die auf das Strömungsgitter zurückzuführen ist, auch der Schalleistungspegel reduziert. In unserem Fall konnte beim maximalen Luftvolumenstrom des Lüftungsgerätes der Schalleistungspegel um circa 6 dB im Vergleich zur Messung ohne Strömungsgitter reduziert werden.

Bei Simulationen hat sich herausgestellt, dass Optimierungen vorgenommen werden können, um den Luftstrom besser auf die Laufradschaufeln leiten zu können.

Die Simulation hat gezeigt, dass hauptsächlich auf der 12 Uhr Position und auf der 6 Uhr Position und auch nur im Bereich nahe der Frontfläche der Differenzdruckdüse Wirbel auftreten. Somit sind bevorzugt nur an diesen Stellen Maßnahmen zu treffen, um die Wirbel zu brechen.

Daher weist eine bevorzugte Ausführungsform des Strömungsgitters in einem dritten Teilabschnitt, der die 5 Uhr Position, die 6 Uhr Position und die 7 Uhr Position umfasst, und einem vierten Teilabschnitt, der die 11 Uhr Position, die 12 Uhr Position und die 1 Uhr Position umfasst, radiale bzw. tangentiale Leitschaufeln auf.

IN einem ersten Teilabschnitt und einem zweiten Teilabschnitt sind bevorzugt keine radialen oder zentrischen Leitschaufeln vorgesehen.

Eine Außenkante jeder der tangentialen Leitschaufeln, d.h. ein Außenbereich, der die äußere Kontur des Strömungsgitters definiert, ist vorzugsweise radial bzw. gekrümmt. Weiter sind bevorzugt zwischen den tangentialen Leitschaufeln in dem dritten Teilabschnitt und dem vierten Teilabschnitt jeweils mindestens zwei zentrische Leitschaufeln eingelassen.

Die tangentialen Leitschaufeln in dem dritten Teilabschnitt und dem vierten Teilabschnitt können sowohl mit Vordrall als auch ohne Vordrall ausgeführt sein. Ein Vordrall, insbesondere ein Vordrall entgegen der Drehrichtung des Laufrades, bietet den Vorteil, die Anströmung des Laufrades zu verbessern. Wird ein Vordrall vorgesehen, wird dieser zwischen 8 und 10 ° Krümmung ausgeführt.

Weiter ist bevorzugt der Zentralbereich des Strömungsgitters offen, d.h. in dem Zentralbereich sind keine Leitschaufeln vorgesehen. Um den Zentralbereich ist vorzugsweise ein Kreisring angeordnet. Der Kreisring setzt sich über eine Tiefe des Strömungsgitters gesehen (d.h. in Richtung der Luft, die durch das Strömungsgitter strömt) aus mindestens drei Radien zusammen, die besonders bevorzugt tangential ineinander übergehen.

Der Kreisring weist vorzugsweise über die Tiefe gesehen zwei Öffnungen auf, insbesondere von der 1 Uhr Position bis hin zur 5 Uhr Position und von der 7 Uhr Position bis hin zur 11 Uhr Position. In diesem Bereich befinden sich bevorzugt keine tangentialen Leitschaufeln und auch keine zentrischen Leitschaufeln.

Aus Festigkeitsgründen ist in einer bevorzugten Ausführungsform auf der 3 Uhr Position und auf der 9 Uhr Position jeweils eine tangentiale Leitschaufel angeordnet. Um diese beiden tangentialen Leitschaufeln aussteifen zu können, wird dann zusätzlich noch eine umlaufende zentrische Leitschaufel vorgesehen.

Bevorzugt weist das Strömungsgitter ein Befestigungskonzept auf, so dass es über eine Art von Hülse in die vorgesehene Aussparung der Differenzdruckdüse passt. In einem Beispiel wird das Strömungsgitter über vier Schrauben mit einem Vorderteil des Spiralgehäuses verschraubt.

Durch den bevorzugten Wegfall der tangentialen und zentrischen Leitschaufeln zwischen der 1 Uhr Position bis zur 5 Uhr Position und der 7 Uhr Position bis zur 11 Uhr Position kann der Druckverlust, welcher durch das Strömungsgitter hervorgerufen wird, reduziert werden. Diese Maßnahme führt unter anderem zu einer verbesserten Strömungsverteilung auf dem Laufrad/Lüfter, wodurch die elektrische Effizienz gesteigert und dadurch die Leistungsaufnahme unter denselben Ausgangsbedingungen reduziert werden kann.

Das Gitter, wie in den Figuren gezeigt, ist insbesondere so optimiert, dass auch nur an den Stellen tangentiale und zentrische Leitschaufeln vorhanden sind, wo sie benötigt werden. Dies spart Material und verbessert zudem die Effizienz.

Folgende Vorteile können durch die Realisierung eines oder mehrerer der obigen Merkmale erreicht werden: Entfall der zentrischen und tangentialen Leitschaufeln zwischen der 1 Uhr bis 5 Uhr Position und zwischen der 7 Uhr bis 11 Uhr Position (teilweise oder vollständig) führt zu einer besseren Strömungsverteilung und weniger Druckverlust, offener Kreisring mit Öffnungen in der Tiefe des Kreisringes (Trichter) begünstigen und optimieren das Strömungsverhalten zum Laufrad, Vordrall an den tangentialen Leitschaufeln (in bestimmten Bereichen), um die Anströmung des Laufrades zu optimieren, Einsparung von Material.

Die Erfindung betrifft ein Strömungsgitter zur Befestigung an einem Lüftergehäuse eines Lüftungsgeräts, wobei das Strömungsgitter einen Außenbereich und einen Zentralbereich aufweist, wobei der Außenbereich den Zentralbereich umgibt, wobei das Strömungsgitter in dem Außenbereich eine Vielzahl von radialen Leitschaufeln umfasst, die radial auf den Zentralbereich des Strömungsgitters zulaufen, und eine Vielzahl von zentrischen Leitschaufeln, die zumindest teilweise zentrisch um den Zentralbereich des Strömungsgitters verlaufen, wobei der Außenbereich wenigstens einen ersten Teilabschnitt und einen weiteren Teilabschnitt umfasst, wobei wenigstens eine der Vielzahl von zentrischen Leitschaufeln wenigstens in dem ersten Teilabschnitt des Außenbereichs unterbrochen ist und wobei in dem ersten Teilabschnitt des Außenbereichs weniger radiale Leitschaufeln angeordnet sind als in dem weiteren Teilabschnitt. Dies ermöglicht eine Effizienzerhöhung des Lüftungsgeräts mit gleichzeitiger Schallleistungspegelreduzierung.

## Patentansprüche

1. Strömungsgitter (100) zur Befestigung an einem Lüftergehäuse (210) eines Lüftungsgeräts (200),
wobei das Strömungsgitter (100) einen Außenbereich (120) und einen Zentralbereich (130) aufweist, wobei der Außenbereich (120) den Zentralbereich (130) zumindest teilweise umgibt,
wobei das Strömungsgitter (100) in dem Außenbereich (120) eine Vielzahl von radialen Leitschaufeln (160) umfasst, die radial auf den Zentralbereich (130) des Strömungsgitters (100) zulaufen, und eine Vielzahl von zentrischen Leitschaufeln (170), die zumindest teilweise zentrisch um den Zentralbereich (130) des Strömungsgitters (100) verlaufen,
wobei der Außenbereich (120) wenigstens einen ersten Teilabschnitt (140) und einen weiteren Teilabschnitt (150) umfasst,
wobei wenigstens eine der Vielzahl von zentrischen Leitschaufeln (170) wenigstens in dem ersten Teilabschnitt (140) des Außenbereichs (120) unterbrochen ist und
wobei in dem ersten Teilabschnitt (140) des Außenbereichs (120) weniger radiale Leitschaufeln (160) angeordnet sind als in dem weiteren Teilabschnitt (150).

2. Strömungsgitter (100) nach Anspruch 1, wobei das Strömungsgitter (100) einen Kreisring (180) umfasst, der um den Zentralbereich (130) angeordnet ist und sich entlang einer Strömungsrichtung von Luft durch das Strömungsgitter (100) erstreckt, wobei durch den Kreisring (180) eine im Wesentlichen runde Öffnung definiert wird.

3. Strömungsgitter (100) nach Anspruch 2, wobei der Kreisring (180) entlang der Strömungsrichtung von Luft durch das Strömungsgitter (100) wenigstens eine weitere Öffnung, bevorzugt zwei weitere Öffnungen (181), aufweist.

4. Strömungsgitter (100) nach einem der Ansprüche 2 und 3, wobei der Kreisring (180) entlang der Strömungsrichtung von Luft durch das Strömungsgitter (100) trichterförmig ist und bevorzugt wenigstens drei unterschiedliche Innendurchmesser aufweist.

5. Strömungsgitter (100) nach einem der vorherigen Ansprüche, wobei die wenigstens eine der Vielzahl von zentrischen Leitschaufeln (170) in einem dem ersten Teilabschnitt (140) des Außenbereichs (120) gegenüberliegenden zweiten Teilabschnitt (141) des Außenbereichs (120) unterbrochen ist, wobei bevorzugt der weitere Teilabschnitt (150) des Außenbereichs (120) einen dritten Teilabschnitt (151) des Außenbereichs (120) umfasst, der zwischen dem ersten Teilabschnitt (140) des Außenbereichs (120) und dem zweiten Teilabschnitt (141) des Außenbereichs (120) angeordnet ist, und einen dem dritten Teilabschnitt (151) des Außenbereichs (120) gegenüberliegenden vierten Teilabschnitt (152) des Außenbereichs (120), der zwischen dem ersten Teilabschnitt (140) und dem zweiten Teilabschnitt (141) angeordnet ist.

6. Strömungsgitter (100) nach einem der vorherigen Ansprüche, wobei wenigstens eine, bevorzugt alle, der Vielzahl von radialen Leitschaufeln (160) mit einem Vordrall versehen ist.

7. Strömungsgitter (100) nach Anspruch 6, wobei der Vordrall durch eine Krümmung von 8° bis 10° vorgesehen ist und bevorzugt entgegen einer Drehrichtung eines Lüfters des Lüftungsgeräts (200) vorgesehen ist.

8. Strömungsgitter (100) nach einem der vorherigen Ansprüche, wobei das Strömungsgitter (100) als Strömungsgleichrichter ausgestaltet ist.

9. Strömungsgitter (100) nach einem der vorherigen Ansprüche, wobei das Strömungsgitter (100) ein Befestigungsmittel zur Befestigung an dem Lüftungsgerät (200) aufweist, wobei das Befestigungsmittel bevorzugt Öffnungen, besonders bevorzugt vier Öffnungen, umfasst.

10. Lüftungsgerät (200) mit einer Differenzdruckdüse (220), wobei das Lüftungsgerät (200) ein Strömungsgitter (100) nach einem der Ansprüche 1 bis 9 umfasst, wobei das Strömungsgitter (100) an einer Saugseite des Lüftungsgeräts (200) angeordnet, insbesondere befestigt, wird, wobei das Strömungsgitter (100) bevorzugt an der Differenzdruckdüse (220) angeordnet, insbesondere befestigt, wird.
